# FASCICULE DE BREVET EUROPEEN

(11) **EP 4 109 472 B1**
(45) Date de publication et mention de la délivrance du brevet: **07.01.2026**
(21) Numéro de dépôt: 21181033.8
(22) Date de dépôt: 23.06.2021
(51) Int. Cl.: G21C 17/017, G21C 19/20, G21F 9/00, G21F 9/28, B06B 1/18

(54) **MACHINE POUR LE NETTOYAGE DE CANALISATIONS A PAROI MINCE OBTUREES PAR UNE MATIERE CRISTALLISEE OU D'AUTRES DECHETS**
MASCHINE ZUM REINIGEN DÜNNWANDIGER ROHRE, DIE DURCH KRISTALLISIERTES MATERIAL ODER ANDERE ABFÄLLE VERSTOPFT SIND
MACHINE FOR CLEANING THIN-WALLED PIPES BLOCKED BY A CRYSTALLISED MATERIAL OR OTHER WASTE

(43) Date de publication de la demande: 28.12.2022
(73) Titulaire: JOHN COCKERILL S.A., 4100 Seraing (BE)
(72) Inventeur: ZAGDOUDI, Mohsen, 8230 MAMER (LU); CRINON, Franck, 57310 Rurange-les-Thionville (FR)
(74) Mandataire: AWA Benelux

(56) Documents cités:
- FR-A1- 3 093 014
- US-A- 4 907 542

## Description

### Objet de l'invention

La présente invention se rapporte à une installation ou machine visant à retirer et séparer des déchets obturant des canalisations à paroi mince sans détériorer ces canalisations et sans laisser de trace importante de ces déchets.

En particulier, l'invention se rapporte par exemple au traitement des canalisations provenant d'un circuit de traitement des effluents usés (TEU), obturées par des matières cristallisées hautement radioactives, plus particulièrement du bore, dans une centrale nucléaire. L'invention peut aussi trouver des applications dans d'autres domaines industriels comme par exemple le domaine des chaudières à vapeur où les parois internes d'échangeurs peuvent être recouvertes de calamine (magnétite par exemple).

L'invention se rapporte également aux utilisations de la machine précitée.

### Etat de la technique

Il est connu d'introduire du bore dans le circuit primaire d'une centrale nucléaire sous forme d'acide borique (H₃BO₃). Le bore est utilisé comme modérateur neutronique, absorbant les neutrons produits lors de la réaction de fission. L'acide borique permet de gérer la réactivité du réacteur.

Dans une centrale nucléaire à eau pressurisée (REP), le fluide primaire est traité par un circuit de contrôle chimique et volumétrique (RCV), un circuit de traitement des effluents primaires (TEP), un circuit de traitement et refroidissement de l'eau des piscines et un circuit de traitement des effluents usés (TEU). Le fluide secondaire est traité par un circuit de purge des générateurs de vapeur (APG).

Le circuit de traitement des effluents usés (TEU) draine la totalité des effluents non recyclables. Ils sont collectés par le circuit de purges et évents (RPE) puis orientés vers des moyens de traitement adaptés du circuit.

Le traitement de l'effluent est adapté en fonction de ses caractéristiques. Les effluents sont répertoriés en quatre catégories qui sont recueillies et stockées avant traitement : drains résiduaires, effluents chimiques, drains de planchers et effluents de servitude. Ils peuvent éventuellement être traités par évaporation.

Le circuit de traitement TEU est constitué de filtres et de déminéraliseurs. Ces derniers sont principalement composés de résines échangeuses d'ions présentées sous forme de lit mélangés (cationique et anionique). Ils assurent l'élimination des éléments chimiques indésirables car ils présentent un risque de corrosion du circuit primaire et des produits de fissions (Sources : Chr. Mérignac, Spéciation du tritium et du carbone 14 liés aux molécules organiques dans les effluents radioactifs liquides des Centres Nucléaires de Production d'Électricité, Thèse de doctorat, Univ. de Nantes, 2017 ; EP 0 497 641 B1).

Un problème que l'on rencontre est la prise en masse de l'évaporateur du TEU suite à la cristallisation du bore (sassolite) dans les canalisations. En corollaire, un autre problème qui se pose est que, en cas de maintenance curative avec démantèlement et remplacement de tronçons de canalisations bouchés, les déchets mixtes métal/bore doivent être stockés, en attente de solution, en caisson métallique pré-bétonné avec estropes de couleur suivant débit de dose pour faciliter le futur traitement. Il n'y a pas d'agrément pour une « filière mixte » et en conséquence il y a un besoin non rencontré dans l'état de l'art pour effectuer une séparation des deux types de déchets avec de hautes puretés respectives. Il est donc nécessaire de concevoir une technique appropriée à la séparation fine des deux types de déchets (métal et bore).

Le document FR 3 093 014 A1 divulgue un ensemble vibratoire mécanique comportant au moins un vibrateur mécanique et au moins un moyen de maintien apte à recevoir un composant de circuit, par exemple un tuyau, et à maintenir ledit vibrateur mécanique en contact direct avec ledit composant de circuit. L'invention concerne également un dispositif pour la séparation de matière solide prise en masse dans un composant de circuit ou sur ledit composant de circuit, le dispositif comportant une platine support et au moins un ensemble vibratoire mécanique selon l'invention. L'invention concerne également un procédé de séparation de matière solide prise en masse dans ou sur un composant de circuit.

Le document US 4,907,542 A divulgue un système de nettoyage amélioré pour un ensemble de tubes de type horizontal qui peut réaliser le nettoyage des surfaces externes des tubes dans l'ensemble de tubes automatiquement à distance sans nécessiter le travail humain des ouvriers qui sont obligés de travailler dans un espace limité. Les améliorations résident en ce que le système de nettoyage comprend une section de corps principal de nettoyage comprenant un gabarit de nettoyage pour une surface externe d'un tube, une vis et un moteur en combinaison pour faire aller et venir le gabarit de nettoyage dans la direction axiale du tube, un autre moteur pour dévier la direction du gabarit de nettoyage, et une plaque de support pour supporter les éléments susmentionnés ; une section transversale supérieure comprenant un tambour d'enroulement, des fils de levage et un moteur d'enroulement en combinaison pour élever et abaisser la section de corps principal de nettoyage à n'importe quelle hauteur arbitraire, un rouleau mobile pour se déplacer dans la direction axiale du tube, et un moteur d'entraînement pour entraîner le rouleau de déplacement. La section de corps principal de nettoyage comprend en outre un capteur pour détecter le tube pendant la montée et la descente de la section de corps principal de nettoyage et une plaque de poussée qui est montée sur la section de corps principal de nettoyage section de corps par l'intermédiaire d'un cylindre expansible et contractile. De préférence, le gabarit de nettoyage est pourvu de marteaux pneumatiques pour frapper la surface extérieure du tube.

### Buts de l'invention

La présente invention vise à fournir une solution efficace par rapport à la manutention avec une forte réduction de dosimétrie pour les opérateurs sur site en comparaison à d'autres solutions de nettoyage ou de coupe.

Un but particulier de l'invention est de limiter les points chauds lors des phases de maintenance et a fortiori les durées d'intervention, diminuer le volume des déchets nucléaires et limiter la génération de déchets radioactifs dits « sans filière ».

Un autre but particulier de l'invention est d'utiliser la méthode nettoyage non seulement en mode curatif avec traitement et tri des déchets radioactifs associés mais aussi en mode préventif pour diminuer les temps d'arrêt du système et augmenter la disponibilité opérationnelle de la centrale, via des campagnes périodiques sur les sites nucléaires.

### Principaux éléments caractéristiques de l'invention

Un premier aspect de la présente invention se rapporte à une machine pour le nettoyage d'un canalisation ou tuyauterie à paroi mince partiellement ou totalement obturée par des déchets cristallisés, comprenant une pluralité de marteaux vibrants transmettant en utilisation des vibrations à la surface externe de ladite canalisation ou tuyauterie de manière à détacher de la paroi interne de la canalisation et à récolter par gravité les déchets cristallisés sous forme d'agrégats ou de poudre, caractérisée en ce que la machine comprend un châssis externe renfermant les marteaux vibrants et terminé vers le bas en entonnoir ou tronc de pyramide avec une ouverture d'évacuation pour les déchets.

Selon des formes d'exécution préférées de l'invention, la machine comporte au moins une des caractéristiques suivantes ou une combinaison appropriée de plusieurs d'entre elles :
- chaque marteau vibrant comprend un mors fixe et un mors mobile positionnés pour être diamétralement opposés par rapport à la canalisation ou tuyauterie ainsi qu'un percuteur actionné par un vérin pneumatique ou hydraulique dans une direction perpendiculaire à la canalisation ou tuyauterie ;
- le châssis externe renfermant les marteaux vibrants ainsi que les vérins sont montés sur une structure à amortisseurs souples ;
- la machine comprend un fût de récupération des déchets positionné sous ladite ouverture ;
- la machine comporte un capot de fermeture.

Un deuxième aspect de la présente invention se rapporte à une utilisation de la machine décrite ci-dessus, pour nettoyer la surface interne de canalisations ou tuyauteries en métal, céramique, plastique ou pierre, de préférence d'épaisseur inférieure à 10mm, dont la surface interne est recouverte ou obturée par des déchets cristallisés tels que bore radioactif, calamine, calcaire ou résidus nitrés.

Un troisième aspect de la présente invention se rapporte à une utilisation de la machine décrite ci-dessus, pour nettoyer la surface interne de canalisations ou tuyauteries en métal, de préférence en inox ou acier spécial, obturées par des cristaux de bore, dans un évaporateur de circuit de traitement des effluents usés de centrale nucléaire.

Un quatrième aspect de la présente invention se rapporte à une utilisation de la machine décrite ci-dessus, pour nettoyer la surface interne de canalisations ou tuyauteries en métal, de préférence en inox ou acier spécial, obturées par de la calamines, dans un échangeur de chaudière industrielle.

### Brève description des figures

La figure 1 représente une vue en perspective, capot fermé, d'une forme d'exécution de la machine destinée à séparer des déchets borés radioactifs cristallisés dans un tube métallique à paroi mince, selon la présente invention.
La figure 2 représente une vue de détail, capot ouvert, de la machine représentée sur la figure 1.

### Description d'une forme d'exécution préférée de l'invention

Une forme d'exécution de l'invention est représentée sur les figures 1 et 2. Il s'agit d'une machine 1 de martelage avec vibrations pour le traitement de sections de tubes métalliques 10 provenant d'un évaporateur de TEU, obturées par des cristaux de bore, éventuellement en présence d'impuretés. Pour fixer les idées, la machine illustrée est apte à traiter des sections de tubes découpées pour traitement après démantèlement, mais l'invention concerne également toute variante pouvant être adaptée directement sur une canalisation opérationnelle.

La machine 1 comporte un caisson ou châssis 12 pouvant être muni d'un capot 13 et contenant les organes fonctionnels du marteau vibrant. Le caisson 12 est terminé dans sa partie inférieure par un tronc de pyramide 6 muni d'un orifice (non représenté) pour la récupération des déchets de bore dans un fût récupérateur 7.

En fonctionnement, le tube à traiter 10 est maintenu par des mors fixes 8, de préférence au nombre de deux au moins. Le marteau vibrant comprend des percuteurs 2, de préférence au nombre de deux au moins, solidaires de mors mobiles 3 et actionnés par des vérins pneumatiques 5. Suite aux vibrations générées, le bore cristallisé se détache sous forme d'agrégats et/ou de poudre qui tombent dans le fût récupérateur 7.

La machine de traitement est montée sur amortisseurs souples (silent blocs) 4. L'utilisation d'une machine telle que décrite ci-dessus et de taille réduite fait sens dans la mesure ou le bore a tendance à s'accumuler de manière localisée dans les canalisations (points chauds).

Les tubes à traiter sont des tubes de faible épaisseur, par exemple des tubes inox DN 100 ou 150 d'épaisseur 5mm. Le marteau vibrant et son actionneur sont conçus pour ne pas déformer les tubes (pas de dépassement de la limite élastique de ceux-ci), ce qui est évidemment une exigence en maintenance préventive et permet le détachement d'un maximum de cristaux (pas de recoins formés lors du traitement).

Les essais effectués ont montré une séparation satisfaisante du bore cristallisé des tuyauteries d'inox. L'état de surface de la tuyauterie interne comporte de légères aspérités et une très fine couche de bore non adhérente.

Avantageusement, l'état de propreté de la tuyauterie interne peut être amélioré par un passage de brosse à ramonage.

Selon des formes d'exécution avantageuses, la technique de séparation précitée sera mise en œuvre en zone contrôlée en optimisant le procédé par rapport à la dosimétrie, en optimisant les manutentions, en limitant la dispersion des poussières de bore par une collecte des résidus de bore au plus près des extrémités du tube cylindrique et par la mise en place de protections biologiques adaptées.

### Liste des symboles de référence

- 1: machine de nettoyage
- 2: percuteur
- 3: mors mobile
- 4: amortisseur souple (silent bloc)
- 5: vérin pneumatique
- 6: entonnoir ou tronc de pyramide récupérateur de déchets
- 7: fût récupérateur
- 8: mors fixe
- 10: tube ou canalisation à traiter
- 11: fixation(s) du tube
- 12: châssis de machine
- 13: capot

## Revendications

1. Machine (1) pour le nettoyage d'un canalisation ou tuyauterie à paroi mince (10) partiellement ou totalement obturée par des déchets cristallisés, comprenant une pluralité de marteaux vibrants (2, 3, 5, 8) transmettant en utilisation des vibrations à la surface externe de ladite canalisation ou tuyauterie (10) de manière à détacher de la paroi interne de la canalisation et à récolter par gravité les déchets cristallisés sous forme d'agrégats et/ou de poudre, **caractérisée en ce qu'**elle comprend un châssis externe (12) renfermant les marteaux vibrants (2, 3, 5, 8) et terminé vers le bas en entonnoir ou tronc de pyramide (6) avec une ouverture d'évacuation pour les déchets.

2. Machine (1) selon la revendication 1, **caractérisée en ce que** chaque marteau vibrant comprend un mors fixe (8) et un mors mobile (3) positionnés pour être diamétralement opposés par rapport à la canalisation ou tuyauterie (10) ainsi qu'un percuteur (2) actionné par un vérin pneumatique ou hydraulique (5) dans une direction perpendiculaire à la canalisation ou tuyauterie (10).

3. Machine (10) selon la revendication 1, **caractérisée en ce que** le châssis externe (12) renfermant les marteaux vibrants ainsi que les vérins sont montés sur une structure à amortisseurs souples (4).

4. Machine (10) selon la revendication 1, **caractérisée en ce qu'**elle comprend un fût de récupération des déchets (7) positionné sous ladite ouverture.

5. Machine selon l'une quelconque des revendications précédentes, **caractérisée en ce qu'**elle comporte un capot de fermeture (13).

6. Utilisation de la machine selon l'une quelconque des revendications 1 à 5, pour nettoyer la surface interne de canalisations ou tuyauteries en métal, céramique, plastique ou pierre, de préférence d'épaisseur inférieure à 10mm, dont la surface interne est recouverte ou obturée par des déchets cristallisés ou non tels que bore radioactif, calamine, calcaire ou résidus nitrés.

7. Utilisation de la machine selon l'une quelconque des revendications 1 à 5, pour nettoyer la surface interne de canalisations ou tuyauteries en métal, de préférence en inox ou acier spécial, obturées par des cristaux de bore, dans un évaporateur de circuit de traitement des effluents usés de centrale nucléaire.

8. Utilisation de la machine selon l'une quelconque des revendications 1 à 5, pour nettoyer la surface interne de canalisations ou tuyauteries en métal, de préférence en inox ou acier spécial, obturées par de la calamines, dans un échangeur de chaudière industrielle.

## Patentansprüche

1. Maschine (1) zum Reinigen eines dünnwandigen Kanals oder Rohrs (10), der/das teilweise oder vollständig durch kristallisierten Abfall verstopft ist,
umfassend eine Vielzahl von vibrierenden Hämmern (2, 3, 5, 8), die im Gebrauch Vibrationen auf die Außenfläche des Kanals oder Rohrs (10) übertragen, um kristallisierten Abfall in Form von Aggregaten und/oder Pulver von der Innenwand des Kanals zu lösen und durch Schwerkraft zu sammeln, **dadurch gekennzeichnet, dass** sie einen äußeren Rahmen (12) umfasst, der die vibrierenden Hämmer (2, 3, 5, 8) umschließt und nach unten in einem Trichter oder Pyramidenstumpf (6) mit einer Auslassöffnung für den Abfall abgeschlossen ist.

2. Maschine (1) nach Anspruch 1, **dadurch gekennzeichnet, dass** jeder vibrierende Hammer eine feststehende Backe (8) und eine bewegbare Backe (3) umfasst, die positioniert sind, um in Bezug auf den Kanal oder das Rohr (10) diametral gegenüberliegend zu sein, sowie einen Schlagbolzen (2), der durch einen pneumatischen oder hydraulischen Zylinder (5) in einer Richtung senkrecht zu dem Kanal oder Rohr (10) betätigt wird.

3. Maschine (10) nach Anspruch 1, **dadurch gekennzeichnet, dass** der äußere Rahmen (12), der die vibrierenden Hämmer umschließt und die Zylinder auf einer Struktur mit weichen Stoßdämpfern (4) montiert sind.

4. Maschine (10) nach Anspruch 1, **dadurch gekennzeichnet, dass** sie ein Abfallsammelfass (7) umfasst, das unter der Öffnung positioniert ist.

5. Maschine nach einem der vorherigen Ansprüche, **dadurch gekennzeichnet, dass** sie eine Verschlusshaube (13) aufweist.

6. Verwendung der Maschine nach einem der Ansprüche 1 bis 5 zum Reinigen der Innenfläche von Kanälen oder Rohren aus Metall, Keramik, Kunststoff oder Stein, vorzugsweise mit einer Stärke von weniger als 10 mm, deren Innenfläche mit kristallisierten oder nicht kristallisierten Abfällen, wie beispielsweise radioaktivem Bor, Zunder, Kalkstein oder nitrierten Rückständen bedeckt oder verstopft ist.

7. Verwendung der Maschine nach einem der Ansprüche 1 bis 5 zum Reinigen der Innenfläche von Kanälen oder Rohren aus Metall, vorzugsweise aus Edelstahl oder Spezialstahl, die mit Borkristallen verstopft sind, in einem Aufbereitungskreislaufverdampfer von verbrauchtem Abwasser eines Kernkraftwerks.

8. Verwendung der Maschine nach einem der Ansprüche 1 bis 5 zum Reinigen der Innenfläche von Kanälen oder Rohren aus Metall, vorzugsweise aus Edelstahl oder Spezialstahl, die mit Zunder verstopft sind, in einem Wärmetauscher eines Industriekessels.

## Claims

1. A machine (1) for cleaning a thin-walled pipe or conduit (10) partially or completely blocked by crystallized waste, comprising a plurality of vibrating hammers (2, 3, 5, 8) transmitting, when in use, vibrations to the external surface of said pipe or conduit (10) in such a way as to detach from the internal wall of the pipe and to collect by gravity the crystallized waste in the form of aggregates and/or powder, **characterized in that** it comprises an external frame (12) enclosing the vibrating hammers (2, 3, 5, 8) and ending downward in a funnel or truncated pyramid (6) with an opening for the evacuation of the waste.

2. The machine (1) according to claim 1, **characterized in that** each vibrating hammer comprises a fixed jaw (8) and a movable jaw (3) positioned to be diametrically opposed relative to the pipe or conduit (10) as well as a striker (2) actuated by a pneumatic or hydraulic cylinder (5) in a direction perpendicular to the pipe or conduit (10).

3. The machine (10) according to claim 1, **characterized in that** the external frame (12) enclosing the vibrating hammers as well as the cylinders are mounted on a structure with flexible dampers (4).

4. The machine (10) according to claim 1, **characterized in that** it comprises a waste recovery bin (7) positioned under said opening.

5. The machine according to any one of the preceding claims, **characterized in that** it includes a closure cap (13).

6. Use of the machine according to any one claims 1 to 5, to clean the internal surface of pipes or conduits made of metal, ceramic, plastic, or stone, preferably with a thickness less than 10mm, the internal surface of which is covered or blocked by crystallized or non-crystallized waste such as radioactive scale, calamine, limestone, or nitrate residues.

7. The use of the machine according to any one of claims 1 to 5, to clean the internal surface of pipes or conduits in metal, preferably stainless steel or special steel, blocked by boron crystals, in an evaporator of a waste effluent treatment circuit of a nuclear power plant.

8. The use of the machine according to any one of claims 1 to 5, to clean the internal surface of pipes or conduits in metal, preferably stainless steel or special steel, blocked by calamine, in an industrial heat exchanger.
